# FASCICULE DE BREVET EUROPEEN

(11) **EP 4 186 402 B1**
(45) Date de publication et mention de la délivrance du brevet: **31.07.2024**
(21) Numéro de dépôt: 22208895.7
(22) Date de dépôt: 22.11.2022
(51) Int. Cl.: A47L 5/28, A47L 9/06, A47L 9/22, A47L 9/24

(54) **ASPIRATEUR ÉQUIPÉ D'UNE TÊTE D'ASPIRATION DÉPLAÇABLE ENTRE DES POSITIONS RÉTRACTÉE ET DÉPLOYÉE**
STAUBSAUGER MIT EINEM ZWISCHEN EINGEZOGENEN UND AUSGEZOGENEN POSITIONEN BEWEGBAREN SAUGKOPF
VACUUM CLEANER HAVING A SUCTION HEAD MOVABLE BETWEEN RETRACTED AND EXTENDED POSITIONS

(30) Priorité: 25.11.2021 FR 2112546
(43) Date de publication de la demande: 31.05.2023
(73) Titulaire: SEB S.A., 69130 Ecully (FR)
(72) Inventeur: GANEM, Mathias, 69134 ECULLY CEDEX (FR); RENAULT, Fabrice, 69134 ECULLY CEDEX (FR); DE LA CHAPELLE, Ambroise, 69134 ECULLY CEDEX (FR)
(74) Mandataire: Germain Maureau

(56) Documents cités:
- WO-A1-2009/030886
- US-A- 4 831 683
- US-A1- 2010 139 030

## Description

### Domaine technique

La présente invention se rapporte plus particulièrement aux aspirateurs domestiques de type balai permettant d'aspirer des poussières et des déchets présents sur une surface à nettoyer, qui peut par exemple être du carrelage, du parquet, du stratifié, de la moquette ou un tapis.

### Etat de la technique

Un aspirateur de type balai comprend de façon connue :
- un corps principal configuré pour reposer et rouler sur un sol à nettoyer, le corps principal comportant un boitier d'aspirateur et des première et deuxième roues principales montées mobiles en rotation par rapport au boitier d'aspirateur,
- une tête d'aspiration par laquelle de l'air extérieur peut être aspiré par l'aspirateur,
- au moins un orifice d'échappement par lequel de l'air nettoyé par l'aspirateur peut sortir de l'aspirateur,
- un circuit aéraulique s'étendant entre la tête d'aspiration et l'au moins un orifice d'échappement,
- un moteur d'aspiration logé dans le boitier d'aspirateur et disposé sur le circuit aéraulique, le moteur d'aspiration étant configuré pour générer un flux d'air dans le circuit aéraulique, et
- un manche de préhension raccordé mécaniquement au boitier d'aspirateur.
Un exemple d'un tel aspirateur est divulgué dans le document WO 2009/030886 A1.

Une telle configuration de l'aspirateur précité confère à ce dernier une grande maniabilité, ce qui facilite son utilisation par un utilisateur.

Cependant, l'accès à certaines zones à nettoyer peut s'avérer complexe, voire impossible, avec l'aspirateur balai du type précité, du fait que l'encombrement en hauteur du corps principal d'un tel aspirateur est relativement important (notamment en raison de l'intégration du moteur d'aspiration dans le boîtier d'aspirateur).

### Résumé de l'invention

La présente invention vise à remédier à ces inconvénients.

Le problème technique à la base de l'invention consiste notamment à fournir un aspirateur qui soit de structure simple, économique et fiable, tout en présentant des performances de nettoyage élevées.

A cet effet, l'invention a pour objet un aspirateur comprenant :
- un corps principal configuré pour reposer et rouler sur un sol à nettoyer, le corps principal comportant un boitier d'aspirateur et des première et deuxième roues principales montées mobiles en rotation par rapport au boitier d'aspirateur,
- une tête d'aspiration reliée mécaniquement au boitier d'aspirateur et par laquelle de l'air extérieur peut être aspiré par l'aspirateur,
- au moins un orifice d'échappement par lequel de l'air nettoyé par l'aspirateur peut sortir de l'aspirateur,
- un circuit aéraulique s'étendant entre la tête d'aspiration et l'au moins un orifice d'échappement,
- un moteur d'aspiration logé dans le boitier d'aspirateur et disposé sur le circuit aéraulique, le moteur d'aspiration étant configuré pour générer un flux d'air dans le circuit aéraulique,
- un dispositif de séparation et de collecte de déchets qui est disposé sur le circuit aéraulique en amont du moteur d'aspiration et qui est configuré pour être traversé par le flux d'air généré par le moteur d'aspiration, et
- un manche de préhension raccordé mécaniquement au boitier d'aspirateur.

La tête d'aspiration est montée mobile par rapport au boitier d'aspirateur entre une position rétractée dans laquelle la tête d'aspiration est rapprochée d'un bord avant du boitier d'aspirateur, et une position déployée dans laquelle la tête d'aspiration est éloignée du bord avant du boitier d'aspirateur, l'aspirateur étant configuré de telle sorte qu'un basculement vers l'arrière du manche de préhension et du boitier d'aspirateur, depuis une position de fonctionnement prédéterminée de l'aspirateur et autour des axes de rotation des première et deuxième roues principales, entraîne un déplacement de la tête d'aspiration vers la position déployée et de telle sorte qu'un basculement vers l'avant du manche de préhension et du boitier d'aspirateur, en direction de la position de fonctionnement prédéterminée de l'aspirateur et autour des axes de rotation des première et deuxième roues principales, entraîne un déplacement de la tête d'aspiration vers la position rétractée.

Une telle configuration de l'aspirateur selon la présente invention permet à ce dernier, en basculant le manche de préhension vers l'arrière et donc en déplaçant la tête d'aspiration dans la position déployée, d'atteindre des zones inaccessibles pour le corps principal (qui présente une hauteur supérieure à celle de la tête d'aspiration puisque le corps principal est notamment équipé du moteur d'aspiration), telles que par exemple une zone située sous un meuble.

Ainsi, l'aspirateur selon la présente invention présente des performances de nettoyage élevées, tout en étant de structure simple, économique et fiable.

L'aspirateur peut en outre présenter une ou plusieurs des caractéristiques suivantes, prises seules ou en combinaison.

Selon mode de réalisation de l'invention, les première et deuxième roues principales sont disposées de part et d'autre du boitier d'aspirateur. Plus précisément, les première et deuxième roues principales sont des roues latérales de l'aspirateur.

Selon un mode de réalisation de l'invention, lorsque la tête d'aspiration occupe la position rétractée, la tête d'aspiration s'étend au-delà du bord avant du boitier d'aspirateur d'une première distance de déploiement, et lorsque la tête d'aspiration occupe la position déployée, la tête d'aspiration s'étend au-delà du bord avant du boitier d'aspirateur d'une deuxième distance de déploiement qui est supérieure à la première distance de déploiement.

Selon un mode de réalisation de l'invention, la position de fonctionnement prédéterminée correspond à une position de rangement de l'aspirateur, également nommée position parking, dans laquelle les première et deuxième roues principales reposent sur un sol à nettoyer et le manche de préhension s'étend sensiblement verticalement.

Selon un mode de réalisation de l'invention, la tête d'aspiration est configurée pour être en contact avec la surface à nettoyer lorsque la tête d'aspiration occupe la position déployée et que les première et deuxième roues principales de l'aspirateur reposent sur une surface horizontale. Une telle configuration de la tête d'aspiration confère une efficacité d'aspiration améliorée à l'aspirateur selon la présente invention.

Selon un mode de réalisation de l'invention, la tête d'aspiration est montée articulée sur le boitier d'aspirateur autour d'un axe d'articulation transversal.

Selon un mode de réalisation de l'invention, l'axe d'articulation transversal s'étend transversalement, et avantageusement sensiblement perpendiculairement, à une direction de déplacement du corps principal.

Selon un mode de réalisation de l'invention, l'aspirateur est configuré de telle sorte qu'un basculement vers l'arrière du manche de préhension et du boitier d'aspirateur, depuis la position de fonctionnement prédéterminée de l'aspirateur, entraîne un déplacement vers l'avant, et par exemple suivant une trajectoire sensiblement en arc de cercle, de l'axe d'articulation transversal, et de telle sorte qu'un basculement vers l'avant du manche de préhension et du boitier d'aspirateur, en direction de la position de fonctionnement prédéterminée de l'aspirateur, entraîne un déplacement vers l'arrière, et par exemple suivant une trajectoire sensiblement en arc de cercle, de l'axe d'articulation transversal.

Selon un mode de réalisation de l'invention, l'axe d'articulation transversal est sensiblement horizontal lorsque les première et deuxième roues principales de l'aspirateur reposent sur une surface horizontale.

Selon un mode de réalisation de l'invention, la tête d'aspiration comporte une semelle munie d'une face inférieure et d'une cavité d'aspiration débouchant sur la face inférieure.

Selon un mode de réalisation de l'invention, la tête d'aspiration comporte une fourche montée articulée sur la semelle par l'intermédiaire d'une liaison pivot avant définissant un axe de pivotement avant, la fourche étant montée articulée sur le boitier d'aspirateur par l'intermédiaire d'une liaison pivot arrière définissant l'axe d'articulation transversal.

Selon un mode de réalisation de l'invention, l'axe d'articulation transversal est situé dans une partie inférieure du boitier d'aspirateur, et par exemple dans une partie inférieure arrière du boitier d'aspirateur.

Selon un mode de réalisation de l'invention, l'axe d'articulation transversal est situé à l'arrière des axes de rotation des première et deuxième roues principales lorsque l'aspirateur occupe la position de fonctionnement prédéterminée. Ces dispositions confèrent une course de déploiement importante à la tête d'aspiration lorsque cette dernière est déplacée de la position rétractée à la position déployée, et permettent donc de nettoyer en profondeur des zones difficilement accessibles.

Selon un mode de réalisation de l'invention, l'aspirateur comporte un dispositif de verrouillage configuré pour occuper une configuration de verrouillage dans laquelle le dispositif de verrouillage verrouille la tête d'aspiration dans la position rétractée et empêche un pivotement de la tête d'aspiration autour de l'axe d'articulation transversal, et une configuration de libération dans laquelle le dispositif de verrouillage libère la tête d'aspiration et autorise un pivotement de la tête d'aspiration autour de l'axe d'articulation transversal. Ces dispositions permettent notamment d'éviter un pivotement vers le bas de la tête d'aspiration lors d'un transport de l'aspirateur par un utilisateur, et donc d'éviter tout endommagement de la tête d'aspiration dû à un impact de cette dernière par exemple contre le sol ou un meuble.

Selon un mode de réalisation de l'invention, le dispositif de verrouillage comporte un premier élément de verrouillage prévu sur le boitier d'aspirateur, et un deuxième élément de verrouillage prévu sur la tête d'aspiration et configuré pour coopérer, par exemple par aimantation ou encliquetage, avec le premier élément de verrouillage lorsque la tête d'aspiration occupe la position rétractée, de manière à verrouiller la tête d'aspiration dans la position rétractée.

Selon un mode de réalisation de l'invention, l'aspirateur comporte un organe d'actionnement configuré pour déplacer le dispositif de verrouillage dans la configuration de libération lorsque le boitier d'aspirateur et le manche de préhension sont basculés vers l'arrière depuis la position de fonctionnement prédéterminée. Ces dispositions assurent un déplacement automatique du dispositif de verrouillage dans la configuration de libération (c'est-à-dire sans manipulation spécifique, par l'utilisateur, du dispositif de verrouillage) lors d'un basculement vers l'arrière du boitier d'aspirateur.

Selon un mode de réalisation de l'invention, le deuxième élément de verrouillage est situé à l'avant de l'axe d'articulation transversal, et l'organe d'actionnement comporte au moins une partie d'appui, telle qu'un sabot d'appui, prévue sur la tête d'aspiration et située à l'arrière de l'axe d'articulation transversal, l'au moins une partie d'appui étant configurée pour prendre appui sur le sol lorsque le boitier d'aspirateur et le manche de préhension sont basculés vers l'arrière, depuis la position de fonctionnement prédéterminée, et pour exercer sur le deuxième élément de verrouillage une force de libération telle que la résultante des forces exercées sur le deuxième élément de verrouillage soit supérieure et opposée à la force de verrouillage exercée par le premier élément de verrouillage sur le deuxième élément de verrouillage.

En d'autres termes, lorsque le boitier d'aspirateur et le manche de préhension sont basculés vers l'arrière depuis la position de fonctionnement prédéterminée, l'au moins une partie d'appui est configurée pour faire pivoter la tête d'aspiration, autour de l'axe d'articulation transversal et à distance du boitier d'aspirateur, à l'encontre de la force exercée par le premier élément de verrouillage sur le deuxième élément de verrouillage.

Selon un mode de réalisation de l'invention, le deuxième élément de verrouillage est prévu sur une partie supérieure de la tête d'aspiration.

Selon un mode de réalisation de l'invention, l'au moins une partie d'appui est prévue sur la fourche.

Selon un mode de réalisation de l'invention, l'organe d'actionnement comporte deux parties d'appui qui sont disposées de part et d'autre du dispositif de verrouillage. Ces dispositions permettent de mieux répartir la force de libération appliquée sur le deuxième élément de verrouillage, et donc de réduire, pour l'utilisateur, l'effort à appliquer sur le manche de préhension pour impliquer le déplacement du dispositif de verrouillage de la configuration de verrouillage à la configuration de libération.

Selon un mode de réalisation de l'invention, la fourche comporte deux bras de fourche montés articulés sur le boitier d'aspirateur par l'intermédiaire de la liaison pivot arrière. De façon avantageuse, chacun des bras de fourche est pourvu d'une partie d'appui respective.

Selon un mode de réalisation de l'invention, l'aspirateur est configuré de telle sorte qu'un basculement vers l'arrière du manche de préhension et du boitier d'aspirateur, depuis la position de fonctionnement prédéterminée, entraîne un déplacement de la tête d'aspiration de la position rétractée à la position déployée selon une course de déplacement comprenant :
- une première portion de course au cours de laquelle la tête d'aspiration est verrouillée par le dispositif de verrouillage dans la position rétractée et est déplacée par le boitier d'aspirateur selon un mouvement de déplacement qui comporte au moins une composante verticale de manière à entraîner un soulèvement de la tête d'aspiration,
- une deuxième portion de course au cours de laquelle l'organe d'actionnement déplace le dispositif de verrouillage dans la configuration de libération de manière à libérer la tête d'aspiration et à permettre un déplacement par gravité de la tête d'aspiration, et par exemple un pivotement de la tête d'aspiration vers le bas et par rapport au boitier d'aspirateur, jusqu'à ce que la tête d'aspiration soit en contact avec la surface à nettoyer, et
- une troisième portion de course au cours de laquelle la tête d'aspiration est déplacée en translation par rapport au boitier d'aspirateur et à distance du boitier d'aspirateur selon une direction de translation qui est sensiblement horizontale.

Selon un mode de réalisation de l'invention, la direction de translation est sensiblement perpendiculaire à l'axe d'articulation transversal.

Selon un mode de réalisation de l'invention, l'aspirateur est configuré de telle sorte que, lors de la première portion de course, l'intégralité de la tête d'aspiration est soulevée par rapport à la surface à nettoyer.

Selon un mode de réalisation de l'invention, l'aspirateur comporte une batterie rechargeable configurée pour alimenter électriquement le moteur d'aspiration, la batterie rechargeable étant disposée dans un logement de batterie qui est délimité au moins en partie par le boitier d'aspirateur.

Selon un mode de réalisation de l'invention, le manche de préhension délimite en partie le circuit aéraulique.

Selon un mode de réalisation de l'invention, le manche de préhension comporte une portion d'extrémité distale équipée d'un embout d'aspiration qui est fixé de manière amovible au boitier d'aspirateur et qui est relié fluidiquement au moteur d'aspiration lorsque l'embout d'aspiration est fixé au boitier d'aspirateur et lorsque l'embout d'aspiration est séparé du boitier d'aspirateur, l'embout d'aspiration étant configuré pour être relié fluidiquement à la tête d'aspiration, par exemple de manière étanche, lorsque l'embout d'aspiration est fixé au boitier d'aspirateur et étant configuré pour nettoyer des surfaces lorsque l'embout d'aspiration est séparé du boitier d'aspirateur. Une telle configuration de l'embout d'aspiration permet à un utilisateur d'aspirer des zones à nettoyer inaccessibles par la tête d'aspiration (par exemple un plafond ou un meuble bas) lorsque l'embout d'aspiration est séparé du boitier d'aspirateur.

Selon un mode de réalisation de l'invention, l'embout d'aspiration est configuré pour être immobile par rapport au boitier d'aspirateur lorsque l'embout d'aspiration est fixé au boitier d'aspirateur.

Selon un mode de réalisation de l'invention, l'embout d'aspiration comporte une partie de fixation qui est fixée au manche de préhension, et une partie de nettoyage qui est reliée mécaniquement à la partie de fixation.

Selon un mode de réalisation de l'invention, le manche de préhension comporte une partie de manche qui est allongée et qui présente un axe longitudinal central, la partie de fixation étant fixée à la partie de manche, et la partie de nettoyage étant montée pivotante par rapport à la partie de fixation, et donc par rapport à la partie de manche, autour d'un axe de pivotement qui s'étend transversalement à l'axe longitudinal central de la partie de manche. De façon avantageuse, l'axe de pivotement s'étend sensiblement parallèlement à l'axe d'articulation transversal lorsque l'embout d'aspiration est fixé au boitier d'aspirateur. Une telle configuration de l'embout d'aspiration permet de faciliter les opérations de nettoyage réalisées avec l'embout d'aspiration.

Selon un mode de réalisation de l'invention, l'aspirateur comporte un dispositif de blocage configuré pour empêcher un pivotement de la partie de nettoyage autour de l'axe de pivotement lorsque l'embout d'aspiration est fixé au boitier d'aspirateur. La présence d'un tel dispositif de blocage assure un basculement simultané du manche de préhension et du boitier d'aspirateur lorsque le manche de préhension est basculé vers l'arrière ou vers l'avant, et donc un déplacement optimal de la tête d'aspiration entre la position rétractée et la position déployée.

Selon un mode de réalisation de l'invention, l'aspirateur comporte un organe de verrouillage, tel qu'un doigt de verrouillage, mobile, et par exemple monté pivotant, entre une position de verrouillage dans laquelle l'organe de verrouillage verrouille l'embout d'aspiration sur le boitier d'aspirateur et empêche une séparation de l'embout d'aspiration du boitier d'aspirateur, et une position de libération dans laquelle l'organe de verrouillage libère l'embout de verrouillage et autorise une séparation de l'embout d'aspiration du boitier d'aspirateur. De façon avantageuse, l'organe de verrouillage est prévu sur une partie supérieure du boitier d'aspirateur. Un tel organe de verrouillage évite une séparation intempestive de l'embout d'aspiration qui pourrait nuire à l'utilisation de l'aspirateur.

Selon un mode de réalisation de l'invention, l'embout d'aspiration comporte un élément de verrouillage, tel qu'un logement de verrouillage, configuré pour coopérer avec l'organe de verrouillage lorsque l'organe de verrouillage occupe la position de verrouillage.

Selon un mode de réalisation de l'invention, l'aspirateur comporte un organe de déverrouillage, tel qu'un bouton de déverrouillage, configuré pour déplacer l'organe de verrouillage vers la position de libération. De façon avantageuse, l'organe de déverrouillage est prévu sur le boitier d'aspirateur. La présence d'un tel organe de déverrouillage permet à un utilisateur de déplacer aisément l'organe de verrouillage dans la position de libération.

Selon un mode de réalisation de l'invention, le boitier d'aspirateur comporte un manchon de raccordement auquel est raccordé l'embout d'aspiration lorsque l'embout d'aspiration est fixé au boitier d'aspirateur. De façon avantageuse, le manchon de raccordement forme au moins en partie le dispositif de blocage.

Selon un mode de réalisation de l'invention, le manchon de raccordement est prévu dans une partie supérieure du boitier d'aspirateur, et par exemple dans une partie supérieure arrière du boitier d'aspirateur.

Selon un mode de réalisation de l'invention, le manche de préhension comporte une poignée de préhension.

Selon un mode de réalisation de l'invention, l'aspirateur comporte un conduit de liaison flexible situé dans le boitier d'aspirateur et reliant fluidiquement la tête d'aspiration au manchon de raccordement.

Selon un mode de réalisation de l'invention, l'aspirateur comporte un conduit d'aspiration, qui est par exemple flexible, délimitant en partie le circuit aéraulique, le conduit d'aspiration comportant une première portion d'extrémité raccordée mécaniquement au boitier d'aspirateur et reliée fluidiquement au moteur d'aspiration, et une deuxième portion d'extrémité raccordée mécaniquement et reliée fluidiquement à une portion d'extrémité proximale du manche de préhension.

Selon un mode de réalisation de l'invention, le dispositif de séparation et de collecte de déchets est de type cyclonique.

Selon un mode de réalisation de l'invention, le dispositif de séparation et de collecte de déchets est monté, par exemple de manière amovible, sur le manche de préhension.

Selon un autre mode de réalisation de l'invention, le dispositif de séparation et de collecte de déchets est monté, par exemple de manière amovible, sur le boitier d'aspirateur. Selon un tel mode de réalisation de l'invention, le dispositif de séparation et de collecte de déchets est avantageusement disposé à l'avant du manche de préhension.

Selon un mode de réalisation de l'invention, le corps principal présente une forme globalement sphérique. Une telle configuration du corps principal favorise l'esquive d'un obstacle se présentant frontalement au corps principal.

Selon un mode de réalisation de l'invention, l'aspirateur est un aspirateur balai.

Selon un mode de réalisation de l'invention, le manche de préhension comporte :
- un tube d'aspiration configuré pour être raccordé mécaniquement au boitier d'aspirateur et pour être relié fluidiquement à la tête d'aspiration, et
- une partie de préhension comprenant une poignée de préhension et une partie de liaison qui est tubulaire et qui est reliée fluidiquement au tube d'aspiration.
Selon un mode de réalisation de l'invention, la partie de liaison est montée articulée sur le tube d'aspiration entre une première configuration de manche dans laquelle la partie de liaison s'étend sensiblement parallèlement au tube d'aspiration et une deuxième configuration de manche dans laquelle la partie de liaison est inclinée par rapport au tube d'aspiration.

Selon un mode de réalisation de l'invention, le tube d'aspiration comporte la portion d'extrémité distale du manche de préhension.

Selon un mode de réalisation de l'invention, la poignée de préhension comporte la portion d'extrémité proximale du manche de préhension.

Selon un autre mode de réalisation de l'invention, le manche de préhension comporte :
- une première partie de manche qui est allongée et qui est configurée pour être raccordée mécaniquement au boitier d'aspirateur, et
- une deuxième partie de manche comprenant une partie principale qui est allongée et une poignée de préhension qui est configurée pour être saisie par un utilisateur, la partie principale étant montée articulée sur la première partie de manche entre une première configuration de manche dans laquelle la partie principale s'étend sensiblement parallèlement à la première partie de manche et une deuxième configuration de manche dans laquelle la partie principale est inclinée par rapport à la première partie de manche.

### Brève description des figures

On comprendra mieux les buts, aspects et avantages de la présente invention, d'après la description donnée ci-après d'un mode particulier de réalisation de l'invention présenté à titre d'exemple non limitatif, en se référant aux dessins annexés dans lesquels :
Figure 1 est une vue en perspective d'un aspirateur selon la présente invention dans une première configuration d'utilisation ;
Figure 2 est une vue en perspective de l'aspirateur de la figure 1 dans une deuxième configuration d'utilisation ;
Figure 3 est une vue partielle en perspective de l'aspirateur de la figure 1 ;
Figure 4 est une vue partielle en perspective de dessus de l'aspirateur de la figure 1 ;
Figure 5 est une vue partielle en perspective de dessous de l'aspirateur de la figure 1 ;
Figure 6 est une vue partielle en perspective de dessous de l'aspirateur de la figure 1 ;
Figure 7 est une vue en perspective de dessous d'un embout d'aspiration de l'aspirateur de la figure 1 ;
Figure 8 est une vue partielle en coupe longitudinale de l'aspirateur de la figure 1 dans une première position de fonctionnement ;
Figure 9 est une vue partielle en coupe longitudinale de l'aspirateur de la figure 1 dans une deuxième position de fonctionnement ;
Figure 10 est une vue partielle en coupe longitudinale de l'aspirateur de la figure 1 dans une troisième position de fonctionnement ;
Figure 11 est une vue partielle en coupe longitudinale de l'aspirateur de la figure 1 dans une quatrième position de fonctionnement ;

### Description détaillée

Seuls les éléments nécessaires à la compréhension de l'invention sont représentés. Pour faciliter la lecture des dessins, les mêmes éléments portent les mêmes références d'une figure à l'autre.

On notera que dans ce document, les termes "horizontal", "vertical", "inférieur", "supérieur", "avant", et "arrière" employés pour décrire l'aspirateur ou le corps principal font références à l'aspirateur en situation d'usage lorsqu'il repose par ses roues sur un sol à nettoyer qui est plat et horizontal. Dans ce document, les termes "basculement vers l'avant" signifient un basculement vers la tête d'aspiration et donc à l'opposé d'un utilisateur manipulant normalement l'aspirateur devant lui, et les termes "basculement vers l'arrière" signifient un basculement à l'opposé de la tête d'aspiration et donc vers un utilisateur manipulant normalement l'aspirateur devant lui.

Les figures 1 à 11 représentent un aspirateur 1 de type balai.

L'aspirateur 1 comprend un corps principal 2 configuré pour reposer et rouler sur un sol à nettoyer. Le corps principal 2 comporte notamment un boitier d'aspirateur 3, pourvu d'une surface extérieure de boitier 4 par exemple de forme partiellement sphérique, et des première et deuxième roues principales 5, 6 montées mobiles en rotation par rapport au boitier d'aspirateur 3.

Les première et deuxième roues principales 5, 6 comprennent respectivement des première et deuxième bandes de roulement 7, 8 pour que le corps principal 2 puisse reposer et rouler sur le sol à nettoyer. Les première et deuxième roues principales 5, 6 sont disposées de part et d'autre du boitier d'aspirateur 3. Plus précisément, les première et deuxième roues principales 5, 6 sont des roues latérales de l'aspirateur 1.

Comme cela ressort plus particulièrement de la figure 6, les première et deuxième roues principales 5, 6 ont des axes de rotation qui sont inclinés l'un par rapport à l'autre, et qui convergent de préférence vers le haut du corps principal 2 pour former au sommet un angle inférieur à 180°. Cependant, selon une variante de réalisation de l'invention, les axes de rotation des première et deuxième roues principales 5, 6 pourraient être colinéaires.

Selon le mode de réalisation représenté sur les figures, le corps principal 2 présente une forme globalement sphérique. Une telle configuration du corps principal 2 favorise l'esquive d'un obstacle se présentant frontalement au corps principal 2. De façon avantageuse, la surface extérieure de boitier 4 et les première et deuxième roues principales 5, 6 forment en partie un ensemble de forme globalement sphérique. Selon une variante de réalisation de l'invention, les première et deuxième roues principales 5, 6 sont annulaires et sont montées mobiles en rotation respectivement autour de premier et deuxième moyeux de roue fixes, et la surface extérieure de boitier 4 et les premier et deuxième moyeux de roue fixes forment en partie un ensemble de forme globalement sphérique.

L'aspirateur 1 comprend en outre une tête d'aspiration 9 par laquelle de l'air extérieur peut être aspiré par l'aspirateur 1, et plusieurs orifices d'échappement 11 par lesquels de l'air nettoyé par l'aspirateur 1 peut sortir de l'aspirateur 1.

L'aspirateur 1 comprend en outre un circuit aéraulique 12 qui s'étend entre la tête d'aspiration 9 et les orifices d'échappement 11, et un moteur d'aspiration 13 logé dans le boitier d'aspirateur 3 et est disposé sur le circuit aéraulique 12. Le moteur d'aspiration 13 comprend un moteur électrique et un ventilateur couplé au moteur électrique pour générer un flux d'air dans le circuit aéraulique 12 depuis la tête d'aspiration 9 jusqu'aux orifices d'échappement 11.

L'aspirateur 1 comprend de plus un dispositif de séparation et de collecte de déchets 14 qui est disposé sur le circuit aéraulique 12 en amont du moteur d'aspiration 13 et qui est configuré pour être traversé par le flux d'air généré par le moteur d'aspiration 13. Selon le mode de réalisation représenté sur les figures, le dispositif de séparation et de collecte de déchets 14 est de type cyclonique, et comporte un récipient de collecte de déchets, et une chambre de séparation cyclonique qui est annulaire et qui est délimitée extérieurement par une paroi latérale du récipient de collecte de déchets.

L'aspirateur 1 comprend également un manche de préhension 15 raccordé mécaniquement au boitier d'aspirateur 3. Selon le mode de réalisation représenté sur les figures, le manche de préhension 15 délimite en partie le circuit aéraulique 12, et le dispositif de séparation et de collecte de déchets 14 est monté, par exemple de manière amovible, sur le manche de préhension 15.

Comme montré sur les figures 1 et 2, le manche de préhension 15 comporte :
- un tube d'aspiration 16 configuré pour être raccordé mécaniquement au boitier d'aspirateur 3 et pour être relié fluidiquement à la tête d'aspiration 9, et
- une partie de préhension 17 comprenant une poignée de préhension 18 et une partie de liaison 19 qui est tubulaire et qui est reliée fluidiquement au tube d'aspiration 16.
Selon le mode de réalisation représenté sur la figure 1, la partie de liaison 19 est raccordée de manière amovible au tube d'aspiration 16. Toutefois, selon une variante de réalisation de l'invention, la partie de liaison 19 pourrait être montée articulée sur le tube d'aspiration 16 entre une première configuration de manche dans laquelle la partie de liaison 19 s'étend sensiblement parallèlement au tube d'aspiration 16 et une deuxième configuration de manche dans laquelle la partie de liaison 19 est inclinée par rapport au tube d'aspiration 16.

L'aspirateur 1 comporte en outre un conduit d'aspiration 21 qui est flexible et qui délimite en partie le circuit aéraulique 12. Le conduit d'aspiration 21 comporte une première portion d'extrémité raccordée mécaniquement au boitier d'aspirateur 3 et reliée fluidiquement au moteur d'aspiration 13, et une deuxième portion d'extrémité raccordée mécaniquement et reliée fluidiquement à une portion d'extrémité proximale 15.1 du manche de préhension 15, et par exemple à la poignée de préhension 18.

De façon avantageuse, le manche de préhension 15 comporte une portion d'extrémité distale 15.2 qui est définie par le tube d'aspiration 16 et qui est équipée d'un embout d'aspiration 22 qui est fixé de manière amovible au boitier d'aspirateur 3 et qui est relié fluidiquement au moteur d'aspiration 13 aussi bien lorsque l'embout d'aspiration 22 est fixé au boitier d'aspirateur 3 que lorsque l'embout d'aspiration 22 est séparé du boitier d'aspirateur 3. De façon avantageuse, l'embout d'aspiration 22 présente un encombrement latéral inférieur à l'encombrement latéral de la tête d'aspiration 9.

L'embout d'aspiration 22 est configuré pour être relié fluidiquement à la tête d'aspiration 9 lorsque l'embout d'aspiration 22 est fixé au boitier d'aspirateur 3, et donc pour assurer un écoulement du flux d'air aspiré par la tête d'aspiration 9 en direction du dispositif de séparation et de collecte de déchets 14. L'embout d'aspiration 22 est également configuré pour assurer une aspiration de zones à nettoyer inaccessibles avec la tête d'aspiration 9 (par exemple situées au niveau d'un plafond ou sous un meuble bas) lorsque l'embout d'aspiration 22 est séparé du boitier d'aspirateur 3.

Comme montré plus particulièrement sur la figure 7, l'embout d'aspiration 22 comporte :
- une partie de fixation 22.1 qui est tubulaire et qui est emmanchée avec le tube d'aspiration 16,
- une partie de nettoyage 22.2 qui est fixée de manière amovible au boitier d'aspirateur 3, et
- une partie intermédiaire 22.3 qui est disposée entre la partie de fixation 22.1 et la partie de nettoyage 22.2, et qui relie mécaniquement la partie de nettoyage 22.2 à la partie de fixation 22.1.

Selon le mode de réalisation représenté sur les figures, le boitier d'aspirateur 3 comporte un logement de réception 20 qui débouche dans la surface extérieure de boitier 4 et qui est configuré pour loger au moins partiellement la partie de nettoyage 22.2 lorsque la tête d'aspiration secondaire 22 est fixée au boitier d'aspirateur 3. De façon avantageuse, le logement de réception 20 est prévu dans une partie supérieure du boitier d'aspirateur 3.

Comme montré plus particulièrement sur la figure 4, le corps principal 2 comporte un manchon de raccordement 23 prévu sur le boitier d'aspirateur 3 et auquel est raccordé l'embout d'aspiration 22 lorsque l'embout d'aspiration 22 est fixé au boitier d'aspirateur 3. Le manchon de raccordement 23 est prévu dans une partie supérieure du boitier d'aspirateur 3, et par exemple dans une partie supérieure arrière du boitier d'aspirateur 3.

Le manchon de raccordement 23 fait saillie de la surface extérieure de boitier 4, et s'étend plus particulièrement depuis une paroi de fond du logement de réception 20. De façon avantageuse, l'aspirateur 1 comporte un conduit de liaison flexible 24 situé dans le boitier d'aspirateur 3 et reliant fluidiquement la tête d'aspiration 9 au manchon de raccordement 23.

Selon le mode de réalisation représenté sur les figures, la partie de nettoyage 22 est montée pivotante par rapport à la partie de fixation 22.1, et donc par rapport au tube d'aspiration 16, autour d'un axe de pivotement B (voir la figure 8) qui s'étend perpendiculairement à un axe longitudinal central du tube d'aspiration 16 et qui s'étend sensiblement horizontalement lorsque l'embout d'aspiration 22 est fixé au boitier d'aspirateur 3 et que les première et deuxième roues principales 5, 6 reposent sur une surface horizontale.

De façon avantageuse, la partie de nettoyage 22.2 est montée pivotante par rapport à la partie intermédiaire 22.3 autour de l'axe de pivotement B, et la partie de fixation 22.1 est montée pivotante par rapport à la partie intermédiaire 22.3 autour d'un axe de pivotement additionnel C qui est sensiblement perpendiculaire à l'axe de pivotement B.

Selon le mode de réalisation représenté sur les figures, l'aspirateur 1 comporte un dispositif de blocage 220 configuré pour empêcher un pivotement de la partie de nettoyage 22.2 autour de l'axe de pivotement B lorsque l'embout d'aspiration 22 est fixé au boitier d'aspirateur 3. Le dispositif de blocage 220 peut par exemple être formé au moins en partie par le manchon de raccordement 23.

Comme montré sur la figure 8, la partie de fixation 22.1 comporte un conduit interne 224 configuré pour être relié fluidiquement au manchon de raccordement 23 lorsque l'embout d'aspiration 22 est fixé au boitier d'aspirateur 3. Le conduit interne 224 comporte plus particulièrement une portion d'extrémité distale qui est tubulaire et qui est emmanchée avec le manchon de raccordement 23 lorsque l'embout d'aspiration 22 est fixé au boitier d'aspirateur 3. De façon avantageuse, l'axe de pivotement additionnel C est sensiblement colinéaire avec un axe longitudinal central de la portion d'extrémité distale du conduit interne 224.

Selon le mode de réalisation représenté sur les figures, l'aspirateur 1 comporte un organe de verrouillage 221, tel qu'un doigt de verrouillage, monté mobile sur une partie supérieure du boitier d'aspirateur 3 entre une position de verrouillage dans laquelle l'organe de verrouillage 221 verrouille l'embout d'aspiration 22 sur le boitier d'aspirateur 3 et empêche une séparation de l'embout d'aspiration 22 du boitier d'aspirateur 3, et une position de libération dans laquelle l'organe de verrouillage 221 libère l'embout de verrouillage 22 et autorise une séparation de l'embout d'aspiration 22 du boitier d'aspirateur 3. De façon avantageuse, l'embout d'aspiration 22 comporte un élément de verrouillage 222, tel qu'un logement de verrouillage, configuré pour coopérer avec l'organe de verrouillage 221 lorsque l'organe de verrouillage 221 occupe la position de verrouillage.

L'aspirateur 1 comporte en outre un organe de déverrouillage 223, tel qu'un bouton de déverrouillage, prévu sur le boitier d'aspirateur 3 et configuré pour déplacer l'organe de verrouillage 221 vers la position de libération, et également un organe de sollicitation (non visible sur les figures) configuré pour solliciter l'organe de verrouillage 221 vers la position de verrouillage.

L'aspirateur 1 comporte de plus une batterie rechargeable 25 configurée pour alimenter électriquement le moteur d'aspiration 13. La batterie rechargeable 25 est disposée dans un logement de batterie qui est délimité au moins en partie par le boitier d'aspirateur 3. De façon avantageuse, la batterie rechargeable 25 est amovible et est configurée pour être retirée hors du logement de batterie et pour être introduite dans le logement de batterie via une ouverture d'accès 26 qui est prévue sur le boitier d'aspirateur 3 et qui débouche dans le logement de batterie.

Selon le mode de réalisation représenté sur les figures, l'aspirateur 1 comporte une trappe d'accès 27 montée pivotante par rapport au boitier d'aspirateur 3 autour d'un axe de pivotement de trappe et entre une position de fermeture dans laquelle la trappe d'accès 27 ferme au moins partiellement l'ouverture d'accès 26 et empêche un retrait de la batterie rechargeable 25 hors du logement de batterie, et une position d'ouverture dans laquelle la trappe d'accès 27 libère l'ouverture d'accès 26 et autorise un retrait de la batterie rechargeable 25 hors du logement de batterie. Comme montré sur les figures 4 et 8, les orifices d'échappement 11 sont prévus sur la trappe d'accès 27.

Comme montré plus particulièrement sur les figures 8 à 11, la tête d'aspiration 9 est montée articulée sur le boitier d'aspirateur 3 autour d'un axe d'articulation transversal A et entre une position rétractée (voir la figure 9) dans laquelle la tête d'aspiration 9 est rapprochée d'un bord avant du boitier d'aspirateur 3, et une position déployée (voir la figure 11) dans laquelle la tête d'aspiration 9 est éloignée du bord avant du boitier d'aspirateur 3. Plus particulièrement, lorsque la tête d'aspiration 9 occupe la position rétractée, la tête d'aspiration 9 s'étend au-delà du bord avant du boitier d'aspirateur 3 d'une première distance de déploiement, et lorsque la tête d'aspiration 9 occupe la position déployée, la tête d'aspiration 9 s'étend au-delà du bord avant du boitier d'aspirateur 3 d'une deuxième distance de déploiement qui est supérieure à la première distance de déploiement.

Selon le mode de réalisation représenté sur les figures, l'axe d'articulation transversal A est sensiblement horizontal lorsque les première et deuxième roues principales 5, 6 de l'aspirateur 1 reposent sur une surface horizontale, et s'étend perpendiculairement à une direction de déplacement D du corps principal 2. De façon avantageuse, l'axe d'articulation transversal A est situé dans une partie inférieure arrière du boitier d'aspirateur 3. Comme montré plus particulièrement sur la figure 9, l'axe d'articulation transversal A est situé à l'arrière des axes de rotation des première et deuxième roues principales 5, 6 lorsque l'aspirateur occupe la position de fonctionnement prédéterminée.

Selon le mode de réalisation représenté sur les figures, la tête d'aspiration 9 comporte :
- une semelle 28 munie d'une face inférieure 29 et d'une cavité d'aspiration 31 débouchant sur la face inférieure 29, et
- une fourche 32 montée articulée sur la semelle 28 par l'intermédiaire d'une liaison pivot avant définissant un axe de pivotement avant, la fourche 32 comportant deux bras de fourche 33 montés articulés sur le boitier d'aspirateur 3 par l'intermédiaire d'une liaison pivot arrière définissant l'axe d'articulation transversal A.

De façon avantageuse, la cavité d'aspiration 31 est allongée et s'étend selon une direction d'extension qui est transversale à la direction de déplacement du corps principal 2.

Comme montré plus particulièrement sur les figures 8 à 11, l'aspirateur 1 est configuré :
- de telle sorte qu'un basculement vers l'arrière du manche de préhension 15 et du boitier d'aspirateur 3, depuis une position de fonctionnement prédéterminée de l'aspirateur 1 (correspondant avantageusement à une position de rangement de l'aspirateur 1, également nommée position parking), entraîne un déplacement vers l'avant, et par exemple suivant une trajectoire sensiblement en arc de cercle, de l'axe d'articulation transversal A, et donc un déplacement de la tête d'aspiration 9 vers la position déployée, et
- de telle sorte qu'un basculement vers l'avant du manche de préhension 15 et du boitier d'aspirateur 3, en direction de la position de fonctionnement prédéterminée de l'aspirateur 1, entraîne un déplacement vers l'arrière, et par exemple suivant une trajectoire sensiblement en arc de cercle, de l'axe d'articulation transversal A, et donc un déplacement de la tête d'aspiration 9 vers la position rétractée.

De façon avantageuse, l'aspirateur 1 comporte un dispositif de verrouillage 34 configuré pour occuper :
- une configuration de verrouillage dans laquelle le dispositif de verrouillage 34 verrouille la tête d'aspiration 9 dans la position rétractée et empêche un pivotement de la tête d'aspiration 9 autour de l'axe d'articulation transversal A, et donc un déplacement de la tête d'aspiration 9 vers la position déployée, et
- une configuration de libération dans laquelle le dispositif de verrouillage 34 libère la tête d'aspiration 9 et autorise un pivotement de la tête d'aspiration 9 autour de l'axe d'articulation transversal A, et donc un déplacement de la tête d'aspiration 9 vers la position déployée.

Le dispositif de verrouillage 34 permet notamment de pouvoir transporter l'aspirateur 1, lorsqu'il occupe la position de rangement, sans risquer un basculement vers le bas de la tête d'aspiration 9.

Selon le mode de réalisation représenté sur les figures, le dispositif de verrouillage 34 comporte un premier élément de verrouillage 35 qui est prévu sur le boitier d'aspirateur 3, et un deuxième élément de verrouillage 36 qui est prévu sur une partie supérieure de la tête d'aspiration 9 et qui est donc situé à l'avant de l'axe d'articulation transversal A. Le deuxième élément de verrouillage 36 est configuré pour coopérer, par exemple par aimantation ou encliquetage, avec le premier élément de verrouillage 35 lorsque la tête d'aspiration 9 occupe la position rétractée, de manière à verrouiller la tête d'aspiration 9 dans la position rétractée.

Afin de pouvoir déverrouiller la tête d'aspiration 9 et donc permettre un déplacement de cette dernière vers la position déployée, l'aspirateur 1 comporte avantageusement un organe d'actionnement configuré pour déplacer automatiquement le dispositif de verrouillage 34 dans la configuration de libération lorsque le boitier d'aspirateur 3 et le manche de préhension 15 sont basculés vers l'arrière depuis la position de fonctionnement prédéterminée.

Selon un mode de réalisation de l'invention, l'organe d'actionnement comporte deux parties d'appui 38, telles que des sabots d'appui, prévues respectivement sur les bras de fourche 33 et situées à l'arrière de l'axe d'articulation transversal A.

Les parties d'appui 38 sont plus particulièrement configurées pour prendre appui sur le sol lorsque le boitier d'aspirateur 3 et le manche de préhension 15 sont basculés vers l'arrière, depuis la position de fonctionnement prédéterminée, et pour exercer sur le deuxième élément de verrouillage 36 une force de libération telle que la résultante des forces exercées sur le deuxième élément de verrouillage 36 soit supérieure et opposée à la force de verrouillage exercée par le premier élément de verrouillage 35 sur le deuxième élément de verrouillage 36. En d'autres termes, lorsque le boitier d'aspirateur 3 et le manche de préhension 15 sont basculés vers l'arrière depuis la position de fonctionnement prédéterminée, les parties d'appui 38 sont configurées pour faire pivoter la tête d'aspiration 9, autour de l'axe d'articulation transversal A et à distance du boitier d'aspirateur 3, à l'encontre de la force exercée par le premier élément de verrouillage 35 sur le deuxième élément de verrouillage 36. Une telle configuration de l'aspirateur 1 assure un déplacement automatique du dispositif de verrouillage 34 dans la configuration de libération lors d'un basculement vers l'arrière du manche de préhension 15, et permet donc un déplacement de la tête d'aspiration 9 entre la position rétractée et la position déployée.

L'aspirateur 1 est plus particulièrement configuré de telle sorte qu'un basculement vers l'arrière du manche de préhension 15 et du boitier d'aspirateur 3, depuis la position de fonctionnement prédéterminée, entraîne un déplacement de la tête d'aspiration 9 de la position rétractée à la position déployée selon une course de déplacement comprenant :
- une première portion de course au cours de laquelle la tête d'aspiration 9 est verrouillée par le dispositif de verrouillage 34 dans la position rétractée et est déplacée par le boitier d'aspirateur 3 selon un mouvement de déplacement qui comporte au moins une composante verticale de manière à entraîner un soulèvement de la tête d'aspiration 9,
- une deuxième portion de course au cours de laquelle l'organe d'actionnement déplace le dispositif de verrouillage 34 dans la configuration de libération de manière à libérer la tête d'aspiration 9 et à permettre un déplacement par gravité de la tête d'aspiration 9 jusqu'à ce que la tête d'aspiration 9 soit en contact avec la surface à nettoyer, et
- une troisième portion de course au cours de laquelle la tête d'aspiration 9 est déplacée en translation par rapport au boitier d'aspirateur 3 et à distance du boitier d'aspirateur 3 selon une direction de translation qui est sensiblement horizontale et perpendiculaire à l'axe d'articulation transversal A.

De façon avantageuse, l'aspirateur 1 est configuré de telle sorte que, lors de la première portion de course, l'intégralité de la tête d'aspiration 9 est soulevée par rapport à la surface à nettoyer.

Selon un mode de réalisation de l'invention non représenté sur les figures, le dispositif de séparation et de collecte de déchets 14 pourrait être monté, par exemple de manière amovible, sur le boitier d'aspirateur 3, et être situé en particulier à l'avant du manche de préhension 15. Selon un tel mode de réalisation de l'invention, le manche de préhension 15 comporterait :
- une première partie de manche qui est allongée et qui est configurée pour être raccordée mécaniquement au boitier d'aspirateur 3, et
- une deuxième partie de manche comprenant une partie principale qui est allongée et une poignée de préhension qui est configurée pour être saisie par un utilisateur, la partie principale étant montée articulée sur la première partie de manche entre une première configuration de manche dans laquelle la partie principale s'étend sensiblement parallèlement à la première partie de manche et une deuxième configuration de manche dans laquelle la partie principale est inclinée par rapport à la première partie de manche.

## Revendications

1. Aspirateur (1) comprenant :
- un corps principal (2) configuré pour reposer et rouler sur un sol à nettoyer, le corps principal (2) comportant un boitier d'aspirateur (3) et des première et deuxième roues principales (5, 6) montées mobiles en rotation par rapport au boitier d'aspirateur (3),
- une tête d'aspiration (9) reliée mécaniquement au boitier d'aspirateur (3) et par laquelle de l'air extérieur peut être aspiré par l'aspirateur (1),
- au moins un orifice d'échappement (11) par lequel de l'air nettoyé par l'aspirateur (1) peut sortir de l'aspirateur (1),
- un circuit aéraulique (12) s'étendant entre la tête d'aspiration (9) et l'au moins un orifice d'échappement (11),
- un moteur d'aspiration (13) logé dans le boitier d'aspirateur (3) et disposé sur le circuit aéraulique (12), le moteur d'aspiration (13) étant configuré pour générer un flux d'air dans le circuit aéraulique (12),
- un dispositif de séparation et de collecte de déchets (14) qui est disposé sur le circuit aéraulique (12) en amont du moteur d'aspiration (13) et qui est configuré pour être traversé par le flux d'air généré par le moteur d'aspiration (13),
- un manche de préhension (15) raccordé mécaniquement au boitier d'aspirateur (3),
**caractérisé en ce que** la tête d'aspiration (9) est montée mobile par rapport au boitier d'aspirateur (3) entre une position rétractée dans laquelle la tête d'aspiration (9) est rapprochée d'un bord avant du boitier d'aspirateur (3), et une position déployée dans laquelle la tête d'aspiration (9) est éloignée du bord avant du boitier d'aspirateur (3), l'aspirateur (1) étant configuré de telle sorte qu'un basculement vers l'arrière du manche de préhension (15) et du boitier d'aspirateur (3), depuis une position de fonctionnement prédéterminée de l'aspirateur (1) et autour des axes de rotation des première et deuxième roues principales (5, 6), entraîne un déplacement de la tête d'aspiration (9) vers la position déployée et de telle sorte qu'un basculement vers l'avant du manche de préhension (15) et du boitier d'aspirateur (3), en direction de la position de fonctionnement prédéterminée de l'aspirateur (1) et autour des axes de rotation des première et deuxième roues principales (5, 6), entraîne un déplacement de la tête d'aspiration (9) vers la position rétractée.

2. Aspirateur (1) selon la revendication 1, dans lequel la tête d'aspiration (9) est montée articulée sur le boitier d'aspirateur (3) autour d'un axe d'articulation transversal (A).

3. Aspirateur (1) selon la revendication 2, lequel est configuré de telle sorte qu'un basculement vers l'arrière du manche de préhension (15) et du boitier d'aspirateur (3), depuis la position de fonctionnement prédéterminée de l'aspirateur (1), entraîne un déplacement vers l'avant de l'axe d'articulation transversal (A), et de telle sorte qu'un basculement vers l'avant du manche de préhension (15) et du boitier d'aspirateur (3), en direction de la position de fonctionnement prédéterminée de l'aspirateur (1), entraîne un déplacement vers l'arrière de l'axe d'articulation transversal (A).

4. Aspirateur (1) selon la revendication 2 ou 3, dans lequel l'axe d'articulation transversal (A) est situé dans une partie inférieure du boitier d'aspirateur (3).

5. Aspirateur (1) selon l'une quelconque des revendication 2 à 4, dans lequel l'axe d'articulation transversal (A) est situé à l'arrière des axes de rotation des première et deuxième roues principales (5, 6) lorsque l'aspirateur occupe la position de fonctionnement prédéterminée.

6. Aspirateur (1) selon l'une quelconque des revendications 2 à 5, lequel comporte un dispositif de verrouillage (34) configuré pour occuper une configuration de verrouillage dans laquelle le dispositif de verrouillage (34) verrouille la tête d'aspiration (9) dans la position rétractée et empêche un pivotement de la tête d'aspiration (9) autour de l'axe d'articulation transversal (A), et une configuration de libération dans laquelle le dispositif de verrouillage (34) libère la tête d'aspiration (9) et autorise un pivotement de la tête d'aspiration (9) autour de l'axe d'articulation transversal (A).

7. Aspirateur (1) selon la revendication 6, dans lequel le dispositif de verrouillage (34) comporte un premier élément de verrouillage (35) prévu sur le boitier d'aspirateur (3), et un deuxième élément de verrouillage (36) prévu sur la tête d'aspiration (9) et configuré pour coopérer avec le premier élément de verrouillage (35) lorsque la tête d'aspiration (9) occupe la position rétractée, de manière à verrouiller la tête d'aspiration (9) dans la position rétractée.

8. Aspirateur (1) selon la revendication 6 ou 7, lequel comporte un organe d'actionnement configuré pour déplacer le dispositif de verrouillage (34) dans la configuration de libération lorsque le boitier d'aspirateur (3) et le manche de préhension (15) sont basculés vers l'arrière depuis la position de fonctionnement prédéterminée.

9. Aspirateur (1) selon les revendications 7 et 8, dans lequel le deuxième élément de verrouillage (36) est situé à l'avant de l'axe d'articulation transversal (A), et l'organe d'actionnement comporte au moins une partie d'appui (38) prévue sur la tête d'aspiration (9) et située à l'arrière de l'axe d'articulation transversal (A), l'au moins une partie d'appui (38) étant configurée pour prendre appui sur le sol lorsque le boitier d'aspirateur (3) et le manche de préhension (15) sont basculés vers l'arrière, depuis la position de fonctionnement prédéterminée, et pour exercer sur le deuxième élément de verrouillage (36) une force de libération telle que la résultante des forces exercées sur le deuxième élément de verrouillage (36) soit supérieure et opposée à la force de verrouillage exercée par le premier élément de verrouillage (35) sur le deuxième élément de verrouillage (36).

10. Aspirateur (1) selon les revendications 8 ou 9, lequel est configuré de telle sorte qu'un basculement vers l'arrière du manche de préhension (15) et du boitier d'aspirateur (3), depuis la position de fonctionnement prédéterminée, entraîne un déplacement de la tête d'aspiration (9) de la position rétractée à la position déployée selon une course de déplacement comprenant :
- une première portion de course au cours de laquelle la tête d'aspiration (9) est verrouillée par le dispositif de verrouillage (34) dans la position rétractée et est déplacée par le boitier d'aspirateur (3) selon un mouvement de déplacement qui comporte au moins une composante verticale de manière à entraîner un soulèvement de la tête d'aspiration (9),
- une deuxième portion de course au cours de laquelle l'organe d'actionnement déplace le dispositif de verrouillage (34) dans la configuration de libération de manière à libérer la tête d'aspiration (9) et à permettre un déplacement par gravité de la tête d'aspiration (9) jusqu'à ce que la tête d'aspiration (9) soit en contact avec la surface à nettoyer, et
- une troisième portion de course au cours de laquelle la tête d'aspiration (9) est déplacée en translation par rapport au boitier d'aspirateur (3) et à distance du boitier d'aspirateur (3) selon une direction de translation qui est sensiblement horizontale.

11. Aspirateur (1) selon l'une quelconque des revendications 1 à 10, lequel comporte une batterie rechargeable (25) configurée pour alimenter électriquement le moteur d'aspiration (13), la batterie rechargeable (25) étant disposée dans un logement de batterie qui est délimité au moins en partie par le boitier d'aspirateur (3).

12. Aspirateur (1) selon l'une quelconque des revendications 1 à 11, dans lequel le manche de préhension (15) délimite en partie le circuit aéraulique (12).

13. Aspirateur selon la revendication 12, dans lequel le manche de préhension (15) comporte une portion d'extrémité distale (15.2) équipée d'un embout d'aspiration (22) qui est fixé de manière amovible au boitier d'aspirateur (3) et qui est relié fluidiquement au moteur d'aspiration (13) lorsque l'embout d'aspiration (22) est fixé au boitier d'aspirateur (3) et lorsque l'embout d'aspiration (22) est séparé du boitier d'aspirateur (3), l'embout d'aspiration (22) étant configuré pour être relié fluidiquement à la tête d'aspiration (9) lorsque l'embout d'aspiration (22) est fixé au boitier d'aspirateur (3) et étant configuré pour nettoyer des surfaces lorsque l'embout d'aspiration (22) est séparé du boitier d'aspirateur (3).

14. Aspirateur (1) selon la revendication 13, dans lequel le boitier d'aspirateur (3) comporte un manchon de raccordement (23) auquel est raccordé l'embout d'aspiration (22) lorsque l'embout d'aspiration (22) est fixé au boitier d'aspirateur (3).

15. Aspirateur (1) selon l'une quelconque des revendication 12 à 14, lequel comporte un conduit d'aspiration (21) délimitant en partie le circuit aéraulique (12), le conduit d'aspiration (21) comportant une première portion d'extrémité raccordée mécaniquement au boitier d'aspirateur (3) et reliée fluidiquement au moteur d'aspiration (13), et une deuxième portion d'extrémité raccordée mécaniquement et reliée fluidiquement à une portion d'extrémité proximale (15.1) du manche de préhension (15).

16. Aspirateur (1) selon l'une quelconque des revendications 1 à 15, dans lequel le dispositif de séparation et de collecte de déchets (14) est monté sur le manche de préhension (15).

17. Aspirateur (1) selon l'une quelconque des revendications précédentes, dans lequel le corps principal (2) présente une forme globalement sphérique.

## Patentansprüche

1. Staubsauger (1), der Folgendes umfasst:
- einen Hauptkörper (2), der dazu konfiguriert ist, auf einem zu reinigenden Boden aufzuliegen und zu rollen, wobei der Hauptkörper (2) ein Staubsaugergehäuse (3) und ein erstes und ein zweites Hauptrad (5, 6) enthält, die im Verhältnis zum Staubsaugergehäuse (3) drehbeweglich montiert sind,
- einen Saugkopf (9), der mechanisch mit dem Staubsaugergehäuse (3) verbunden ist und durch den die Außenluft vom Staubsauger (1) angesaugt werden kann,
- mindestens eine Abluftöffnung (11), durch die die vom Staubsauger (1) gereinigte Luft aus dem Staubsauger (1) austreten kann,
- einen Luftkreislauf (12), der sich zwischen dem Saugkopf (9) und der mindestens einen Abluftöffnung (11) erstreckt,
- einen Saugmotor (13), der im Staubsaugergehäuse (3) untergebracht und am Luftkreislauf (12) angeordnet ist, wobei der Saugmotor (13) dazu konfiguriert ist, einen Luftstrom im Luftkreislauf (12) zu erzeugen,
- eine Abfalltrenn- und -sammelvorrichtung (14), die am Luftkreislauf (12) vor dem Saugmotor (13) angeordnet und dazu konfiguriert ist, von dem vom Saugmotor (13) erzeugten Luftstrom durchströmt zu werden,
- einen Handgriff (15), der mechanisch an das Staubsaugergehäuse (3) angeschlossen wird,
**dadurch gekennzeichnet, dass** der Saugkopf (9) im Verhältnis zum Staubsaugergehäuse (3) zwischen einer eingefahrenen Position, in der der Saugkopf (9) näher an einem vorderen Rand des Staubsaugergehäuses (3) herangezogen wird, und einer ausgefahrenen Position, in der der Saugkopf (9) von dem vorderen Rand des Staubsaugergehäuses (3) weggerückt ist, beweglich montiert ist, wobei der Staubsauger (1) derart konfiguriert ist, dass ein Kippen des Handgriffs (15) und des Staubsaugergehäuses (3) aus einer vorbestimmten Betriebsposition des Staubsaugers (1) und um die Drehachsen des ersten und des zweiten Hauptrads (5, 6) nach hinten eine Bewegung des Saugkopfs (9) in Richtung der ausgefahrenen Position bewirkt, und derart, dass ein Kippen des Handgriffs (15) und des Staubsaugergehäuses (3) in Richtung der vorbestimmten Betriebsposition des Staubsaugers (1) und um die Drehachsen des ersten und des zweiten Hauptrads (5, 6) nach vorne eine Bewegung des Saugkopfs (9) in Richtung der eingefahrenen Position bewirkt.

2. Staubsauger (1) nach Anspruch 1, wobei der Saugkopf (9) gelenkig am Staubsaugergehäuse (3) um eine quer verlaufende Gelenkachse (A) montiert ist.

3. Staubsauger (1) nach Anspruch 2, der derart konfiguriert ist, dass ein Kippen des Handgriffs (15) und des Staubsaugergehäuses (3) aus der vorbestimmten Betriebsposition des Staubsaugers (1) nach hinten eine Bewegung der quer verlaufenden Gelenkachse (A) nach vorne bewirkt, und derart, dass ein Kippen des Handgriffs (15) und des Staubsaugergehäuses (3) in Richtung der vorbestimmten Betriebsposition des Staubsaugers (1) nach vorne eine Bewegung der quer verlaufenden Gelenkachse (A) nach hinten bewirkt.

4. Staubsauger (1) nach Anspruch 2 oder 3, wobei sich die quer verlaufende Gelenkachse (A) in einem unteren Teil des Staubsaugergehäuses (3) befindet.

5. Staubsauger (1) nach einem der Ansprüche 2 bis 4, wobei sich die quer verlaufende Gelenkachse (A) hinter den Drehachsen des ersten und des zweiten Hauptrads (5, 6) befindet, wenn der Staubsauger die vorbestimmte Betriebsposition einnimmt.

6. Staubsauger (1) nach einem der Ansprüche 2 bis 5, der eine Verriegelungsvorrichtung (34) enthält, die dazu konfiguriert ist, eine Verriegelungskonfiguration, in der die Verriegelungsvorrichtung (34) den Saugkopf (9) in der eingefahrenen Position verriegelt und ein Schwenken des Saugkopfs (9) um die quer verlaufende Gelenkachse (A) verhindert, und eine Freigabekonfiguration einzunehmen, in der die Verriegelungsvorrichtung (34) den Saugkopf (9) freigibt und ein Schwenken des Saugkopfs (9) die quer verlaufende Gelenkachse (A) ermöglicht.

7. Staubsauger (1) nach Anspruch 6, wobei die Verriegelungsvorrichtung (34) ein am Staubsaugergehäuse (3) vorgesehenes erstes Verriegelungselement (35) und ein am Saugkopf (9) vorgesehenes zweites Verriegelungselement (36) enthält und dazu konfiguriert ist, mit dem ersten Verriegelungselement (35) zusammenzuwirken, wenn der Saugkopf (9) die eingefahrene Position einnimmt, um den Saugkopf (9) in der eingefahrenen Position zu verriegeln.

8. Staubsauger (1) nach Anspruch 6 oder 7, der ein Betätigungselement enthält, das dazu konfiguriert ist, die Verriegelungsvorrichtung (34) in die Freigabekonfiguration zu bewegen, wenn das Staubsaugergehäuse (3) und der Handgriff (15) aus der vorbestimmten Betriebsposition nach hinten gekippt werden.

9. Staubsauger (1) nach den Ansprüchen 7 und 8, wobei sich das zweite Verriegelungselement (36) vor der quer verlaufenden Gelenkachse (A) befindet und das Betätigungselement mindestens ein am Saugkopf (9) vorgesehenes Auflageteil (38) enthält, das sich hinter der quer verlaufenden Gelenkachse (A) befindet, wobei das mindestens eine Auflageteil (38) dazu konfiguriert ist, auf dem Boden aufzuliegen, wenn das Staubsaugergehäuse (3) und der Handgriff (15) aus der vorbestimmten Betriebsposition nach hinten gekippt werden, und derart eine Freigabekraft auf das zweite Verriegelungselement (36) auszuüben, dass die Folge der auf das zweite Verriegelungselement (36) ausgeübten Kräfte größer und entgegengesetzt zu der Verriegelungskraft ist, die durch das erste Verriegelungselement (35) auf das zweite Verriegelungselement (36) ausgeübt wird.

10. Staubsauger (1) nach Anspruch 8 oder 9, der derart konfiguriert ist, dass ein Kippen des Handgriffs (15) und des Staubsaugergehäuses (3) aus der vorbestimmten Betriebsposition nach hinten eine Bewegung des Saugkopfs (9) von der eingefahrenen Position in die ausgefahrene Position gemäß einem Bewegungsweg bewirkt, welcher Folgendes umfasst:
- einen ersten Wegabschnitt, bei dem der Saugkopf (9) durch die Verriegelungsvorrichtung (34) in der eingefahrenen Position verriegelt und durch das Staubsaugergehäuse (3) gemäß einer Verschiebebewegung bewegt wird, die mindestens eine vertikale Komponente enthält, so dass ein Anheben des Saugkopfs (9) bewirkt wird,
- einen zweiten Wegabschnitt, bei dem das Betätigungselement die Verriegelungsvorrichtung (34) in die Freigabekonfiguration bewegt, so dass der Saugkopf (9) freigegeben und eine Bewegung des Saugkopfs (9) durch Schwerkraft ermöglicht wird, bis der Saugkopf (9) mit der zu reinigenden Oberfläche in Kontakt gelangt, und
- einen dritten Wegabschnitt, bei dem der Saugkopf (9) im Verhältnis zum Staubsaugergehäuse (3) und mit Abstand zum Staubsaugergehäuse (3) in einer Translationsrichtung, die im Wesentlichen horizontal ist, translatorisch bewegt wird.

11. Staubsauger (1) nach einem der Ansprüche 1 bis 10, der eine wiederaufladbare Batterie (25) enthält, die dazu konfiguriert ist, den Saugmotor (13) mit Strom zu versorgen, wobei die wiederaufladbare Batterie (25) in einem Batterieaufnahmeabschnitt angeordnet ist, der mindestens teilweise durch das Staubsaugergehäuse (3) begrenzt ist.

12. Staubsauger (1) nach einem der Ansprüche 1 bis 11, wobei der Handgriff (15) den Luftkreislauf (12) teilweise begrenzt.

13. Staubsauger nach Anspruch 12, wobei der Griff (15) einen distalen Endabschnitt (15.2) enthält, der mit einer Saugdüse (22) ausgestattet ist, die abnehmbar am Staubsaugergehäuse (3) befestigt und mit dem Saugmotor (13) strömungstechnisch verbunden ist, wenn die Saugdüse (22) am Staubsaugergehäuse (3) befestigt ist und wenn die Saugdüse (22) vom Staubsaugergehäuse (3) getrennt ist, wobei die Saugdüse (22) dazu konfiguriert ist, mit dem Saugkopf (9) strömungstechnisch verbunden zu sein, wenn die Saugdüse (22) am Staubsaugergehäuse (3) befestigt ist, und dazu konfiguriert ist, Oberflächen zu reinigen, wenn die Saugdüse (22) vom Staubsaugergehäuse (3) getrennt ist.

14. Staubsauger (1) nach Anspruch 13, wobei das Staubsaugergehäuse (3) eine Anschlussbuchse (23) enthält, an die die Saugdüse (22) angeschlossen wird, wenn die Saugdüse (22) an das Staubsaugergehäuse (3) angeschlossen wird.

15. Staubsauger (1) nach einem der Ansprüche 12 bis 14, der eine Saugleitung (21) enthält, die den Luftkreislauf (12) teilweise begrenzt, wobei die Saugleitung (21) einen ersten Endabschnitt, der mechanisch an das Staubsaugergehäuse (3) angeschlossen und strömungstechnisch mit dem Saugmotor (13) verbunden ist, und einen zweiten Endabschnitt enthält, der mechanisch an einen proximalen Endabschnitt (15.1) des Handgriffs (15) angeschlossen und strömungstechnisch mit diesem verbunden ist.

16. Staubsauger (1) nach einem der Ansprüche 1 bis 15, wobei die Abfalltrenn- und -sammelvorrichtung (14) am Handgriff (15) montiert ist.

17. Staubsauger (1) nach einem der vorhergehenden Ansprüche, wobei der Hauptkörper (2) eine allgemein kugelförmige Form aufweist.

## Claims

1. A vacuum cleaner (1) comprising:
- a main body (2) configured to rest and roll on a floor to be cleaned, the main body (2) including a vacuum cleaner case (3) and first and second main wheels (5, 6) mounted movable in rotation relative to the vacuum cleaner case (3),
- a suction head (9) mechanically connected to the vacuum cleaner case (3) and through which outside air can be sucked in by the vacuum cleaner (1),
- at least one exhaust port (11) through which air cleaned by the vacuum cleaner (1) can come out of the vacuum cleaner (1),
- an aeraulic circuit (12) extending between the suction head (9) and the at least one exhaust port (11),
- a suction motor (13) accommodated in the vacuum cleaner case (3) and arranged on the aeraulic circuit (12), the suction motor (13) being configured to generate an airflow in the aeraulic circuit (12),
- a waste separation and collection device (14) which is arranged on the aeraulic circuit (12) upstream of the suction motor (13) and which is configured to be crossed by the airflow generated by the suction motor (13),
- a gripping stick (15) mechanically connected to the vacuum cleaner case (3),
**characterized in that** the suction head (9) is mounted movable relative to the vacuum cleaner case (3) between a retracted position in which the suction head (9) is brought closer to a front edge of the vacuum cleaner case (3), and a deployed position in which the suction head (9) is brought away from the front edge of the vacuum cleaner case (3), the vacuum cleaner (1) being configured such that a rearward tilting of the gripping stick (15) and of the vacuum cleaner case (3), from a predetermined operating position of the vacuum cleaner (1) and about the axes of rotation of the first and second main wheels (5, 6), causes a displacement of the suction head (9) towards the deployed position and such that a forward tilting of the gripping stick (15) and of the vacuum cleaner case (3), in the direction of the predetermined operating position of the vacuum cleaner (1) and about the axes of rotation of the first and second main wheels (5, 6), causes a displacement of the suction head (9) towards the retracted position.

2. The vacuum cleaner (1) according to claim 1, wherein the suction head (9) is hingedly mounted on the vacuum cleaner case (3) about a transverse hinge axis (A).

3. The vacuum cleaner (1) according to claim 2, which is configured such that a rearward tilting of the gripping stick (15) and of the vacuum cleaner case (3), from the predetermined operating position of the vacuum cleaner (1), causes a forward displacement of the transverse hinge axis (A), and such that a forward tilting of the gripping stick (15) and of the vacuum cleaner case (3), in the direction of the predetermined operating position of the vacuum cleaner (1), causes a rearward displacement of the transverse hinge axis (A).

4. The vacuum cleaner (1) according to claim 2 or 3, wherein the transverse hinge axis (A) is located in a lower portion of the vacuum cleaner case (3).

5. The vacuum cleaner (1) according to any one of claims 2 to 4, wherein the transverse hinge axis (A) is located at the rear of the rotation axes of the first and second main wheels (5, 6) when the vacuum cleaner occupies the predetermined operating position.

6. The vacuum cleaner (1) according to any one of claims 2 to 5, which includes a locking device (34) configured to occupy a locking configuration in which the locking device (34) locks the suction head (9) in the retracted position and prevents a pivoting of the suction head (9) about the transverse hinge axis (A), and a release configuration in which the locking device (34) releases the suction head (9) and enables a pivoting of the suction head (9) about the transverse hinge axis (A).

7. The vacuum cleaner (1) according to claim 6, wherein the locking device (34) includes a first locking member (35) provided on the vacuum cleaner case (3), and a second locking element (36) provided on the suction head (9) and configured to cooperate with the first locking element (35) when the suction head (9) occupies the retracted position, so as to lock the suction head (9) in the retracted position.

8. The vacuum cleaner (1) according to claim 6 or 7, which includes an actuating member configured to displace the locking device (34) into the release configuration when the vacuum cleaner case (3) and the gripping stick (15) are tilted rearward from the predetermined operating position.

9. The vacuum cleaner (1) according to claims 7 and 8, wherein the second locking element (36) is located at the front of the transverse hinge axis (A), and the actuating member includes at least one bearing portion (38) provided on the suction head (9) and located at the rear of the transverse hinge axis (A), the at least one bearing portion (38) being configured to bear on the ground when the vacuum cleaner case (3) and the gripping stick (15) are tilted rearward, from the predetermined operating position, and to exert on the second locking element (36) a release force such that the resultant of the forces exerted on the second locking element (36) is greater and opposite to the locking force exerted by the first locking member (35) on the second locking member (36).

10. The vacuum cleaner (1) according to claim 8 or 9, which is configured such that a rearward tilting of the gripping stick (15) and of the vacuum cleaner case (3), from the predetermined operating position, causes a displacement of the suction head (9) from the retracted position into the deployed position according to a travel stroke comprising:
- a first stroke portion during which the suction head (9) is locked by the locking device (34) in the retracted position and is displaced by the vacuum cleaner case (3) according to a displacement movement which includes at least one vertical component so as to cause a rise of the suction head (9),
- a second stroke portion during which the actuating member displaces the locking device (34) into the release configuration so as to release the suction head (9) and to enable a displacement of the suction head (9) by gravity until the suction head (9) comes into contact with the surface to be cleaned, and
- a third stroke portion during which the suction head (9) is displaced in translation relative to the vacuum cleaner case (3) and at a distance from the vacuum cleaner case (3) according to a direction of translation which is substantially horizontal.

11. The vacuum cleaner (1) according to any one of claims 1 to 10, which includes a rechargeable battery (25) configured to electrically power the suction motor (13), the rechargeable battery (25) being arranged in a battery housing which is delimited at least partially by the vacuum cleaner case (3).

12. The vacuum cleaner (1) according to any one of claims 1 to 11, wherein the gripping stick (15) partially delimits the aeraulic circuit (12).

13. The vacuum cleaner according to claim 12, wherein the gripping stick (15) includes a distal end portion (15.2) equipped with a suction nozzle (22) which is removably fastened to the vacuum cleaner case (3) and which is fluidly connected to the suction motor (13) when the suction nozzle (22) is fastened to the vacuum cleaner case (3) and when the suction nozzle (22) is separated from the vacuum cleaner case (3), the suction nozzle (22) being configured to be fluidly connected to the suction head (9) when the suction nozzle (22) is fastened to the vacuum cleaner case (3) and being configured to clean surfaces when the suction nozzle (22) is separated from the vacuum cleaner case (3).

14. The vacuum cleaner (1) according to claim 13, wherein the vacuum cleaner case (3) includes a connection sleeve (23) to which the suction nozzle (22) is connected when the suction nozzle (22) is fastened to the vacuum cleaner case (3).

15. The vacuum cleaner (1) according to any one of claims 12 to 14, which includes a suction duct (21) partially delimiting the aeraulic circuit (12), the suction duct (21) including a first end portion mechanically connected to the vacuum cleaner case (3) and fluidly connected to the suction motor (13), and a second end portion mechanically connected and fluidly connected to a proximal end portion (15.1) of the grip stick (15).

16. The vacuum cleaner (1) according to any one of claims 1 to 15, wherein the waste separation and collection device (14) is mounted on the grip stick (15).

17. The vacuum cleaner (1) according to any one of the preceding claims, wherein the main body (2) has a generally spherical shape.
